# FASCICULE DE BREVET EUROPEEN

(11) **EP 0 933 277 B1**
(45) Date de publication et mention de la délivrance du brevet: **08.01.2003**
(21) Numéro de dépôt: 98410114.7
(22) Date de dépôt: 02.10.1998
(51) Int. Cl.: B61B 7/04, B61B 12/10

(54) **Mécanisme d'entraînement d'une installation de transport à câbles ayant une poulie motrice à double adhérence**
Antriebsmechanismus eines Transportsystems mit Kabeln, der ein Antriebsrad mit doppelter Umschlingung aufweist
Drive mechanism of a transport installation with cables having a sheave with double adherence

(30) Priorité: 29.01.1998 FR 9801245
(43) Date de publication de la demande: 04.08.1999
(73) Titulaire: Creissels, Denis, F-38700 Corenc (FR)
(72) Inventeur: Creissels, Denis, F-38700 Corenc (FR)
(74) Mandataire: Hecké, Gérard

(56) Documents cités:
- FR-A- 1 249 949
- FR-A- 1 375 792

## Description

L'invention est relative à un mécanisme d'entraînement d'une installation de transport à deux câbles tracteurs ou porteurs-tracteurs en boucle, sur lesquels sont accouplés en ligne des véhicules, ledit mécanisme comprenant un système de poulies sur lesquelles passent les deux câbles pour être déplacés en synchronisme.

Dans un équipement d'entraînement de téléphériques ou de télécabines à deux câbles tracteurs, ou deux câbles porteurs-tracteurs, il est fondamental de maintenir le synchronisme des mouvements des deux câbles pour éviter toute mise en travers des véhicules accouplés aux câbles, notamment pendant les phases transitoires de démarrage, de freinage ou d'accélération.

### Etat de la technique

Le document EP-A-226 838 décrit un dispositif d'entraînement ayant deux poulies motrices accouplées chacune à un réducteur de vitesse et un moteur électrique. Le synchronisme de la rotation des deux poulies est assuré par un dispositif de régulation de l'alimentation des moteurs, et par un dispositif d'accouplement mécanique débrayable des arbres à grande vitesse des deux réducteurs.

Le document EP-A 184 476 se rapporte à un mécanisme utilisant un seul moteur électrique entraînant les deux poulies motrices par l'intermédiaire de deux différentiels et réducteurs associés.

Une autre possibilité connue consiste à relier les deux poulies motrices par une liaison mécanique rigide, ou à faire usage d'une même poulie équipée d'une gorge d'entraînement double, tel que cela est décrit dans le document FR 1249949. Ces dispositifs connus donnent satisfaction, mais leurs conditions d'utilisation ne sont pas toujours optimales, et le besoin s'est fait sentir de disposer d'autres systèmes simples d'entraînement de deux ou plusieurs câbles en parfait synchronisme, sans aucun risque de dérive.

### Objet de l'invention

L'objet de l'invention consiste à réaliser un mécanisme d'entraînement de construction simple, et permettant de conserver le synchronisme des deux câbles avec une fiabilité totale.

Le mécanisme selon l'invention comporte une poulie à une seule gorge à double adhérence, commune aux deux câbles et coopérant avec le premier câble sur une partie de sa périphérie, et avec le deuxième câble sur une autre partie de sa périphérie pour assurer des vitesses identiques des deux câbles.

Selon une caractéristique de l'invention, les zones d'enroulement des câbles sur la poulie à double adhérence constituent des segments circulaires distincts, inférieurs à 180°, et disposés symétriquement par rapport au plan médian diamétral de ladite poulie.

Selon un premier mode de réalisation du mécanisme de l'invention, la poulie à double adhérence du mécanisme est une poulie motrice accouplée à un motoréducteur et coopérant avec une première et une deuxième poulies de guidage, sur lesquelles passent respectivement les premier et deuxième câbles pour former chacun une trajectoire en S en passant sur la poulie motrice.

Une paire de première et deuxième poulies de guidage est disposée d'un côté de la poulie motrice, et une troisième poulie de guidage est associée du côté opposé à deux paires de galets de déviation.

Selon un deuxième mode de réalisation du mécanisme de l'invention, la poulie à double adhérence du mécanisme est associée à deux poulies motrices pour jouer un rôle d'égalisateur de vitesse des deux câbles, les secteurs d'enroulement des deux câbles sur la poulie à double adhérence étant insuffisants pour obtenir l'adhérence nécessaire au mouvement des câbles, mais suffisants pour assurer aux câbles la même vitesse de déplacement.

Les poulies motrices sont séparées de manière à ce que leur encombrement extérieur corresponde à l'écartement des brins de câbles extérieurs, et la poulie à double adhérence a un diamètre correspondant à l'écartement des brins de câbles intérieurs.

Chaque poulie motrice est accouplée mécaniquement à un motoréducteur, dont le moteur de l'un est maître, et le moteur de l'autre esclave.

Eventuellement, la poulie à double adhérence peut être rendue motrice en complément des deux autres poulies motrices.

Chaque mécanisme selon les deux modes de réalisation peut être appliqué à une installation de transport à deux câbles porteurs-tracteurs entraînés en synchronisme. La poulie à double adhérence et les autres poulies motrices ou de guidage sont agencées sur une platine montée à inclinaison sur des moyens de support solidaires du châssis.

### Description sommaire des figures

D'autres avantages et caractéristiques ressortiront plus clairement de la description qui va suivre de plusieurs modes de réalisation de l'invention, donnés à titre d'exemples non limitatifs et représentés aux dessins annexés dans lesquels :
- la figure 1 est une vue schématique d'un mécanisme d'entraînement équipé d'une poulie à double adhérence selon l'invention ;
- les figures 2 et 2 bis sont des vues en plan et de profil d'une variante de réalisation du mécanisme de la figure 1;
- la figure 3 est une vue identique de la figure 1, et la figure 3 bis similaire montre une poulie motrice de dimension supérieure;
- la figure 4 représente un premier mode de réalisation préférentiel du mécanisme de l'invention ;
- les figures 5 et 6 illustrent le mécanisme d'entraînement de la figure 4, logé dans une station motrice d'une télécabine à deux câbles tracteurs-porteurs ;
- la figure 7 montre un deuxième mode de réalisation préférentiel du mécanisme de l'invention.

### Description des modes de réalisation préférentiels

En référence à la figure 1, un mécanisme d'entraînement de deux câbles 12, 14 tracteurs d'une installation de transport, notamment un téléphérique ou un funiculaire, est composée d'une seule poulie motrice 16 destinée à entraîner simultanément les deux câbles 12, 14 en sens inverse, et à des vitesses rigoureusement identiques. Le premier câble 12 s'enroule dans la gorge de la demi- périphérie située à gauche, tandis que le deuxième câble 14 s'enroule en sens inverse sur l'autre demi-périphérie de droite de la poulie 16.

Dans l'exemple représenté sur la figure 1, le segment circulaire d'enroulement de chaque câble 12, 14 sur la demi-périphérie correspondante est d'environ 130°, mais il peut être différent, quoique toujours inférieur à 180°.

A la poulie motrice 16 à double adhérence sont associées une première et une deuxième poulies de guidage 18, 20 de mêmes diamètres, sur lesquelles s'enroulent en sens inverse les câbles 12, 14 en formant chacun un S. Les deux poulies de guidage 18, 20 sont disposées dans le plan de la poulie motrice 16, d'un même côté de celle-ci. Un faible intervalle 22 sépare les deux poulies de guidage 18, 20 coplanaires pour permettre le défilement en sens contraire des câbles 12, 14 sans contact. Les zones d'enroulement des câbles 12, 14 sur la poulie motrice 16, sont disposées symétriquement par rapport au plan médian passant par l'intervalle 22, et le centre de la poulie motrice 16.

Selon le dispositif des figures 2 et 2bis, les deux poulies de guidage 18, 20 sont supprimées, et le premier câble 12 est dévié du plan de la poulie motrice 16 par un premier galet de déviation 24, lequel est situé en fin de zone de contact du câble avec la poulie 16. Le deuxième câble 16 animé d'un mouvement de déplacement inverse, est dévié en sens opposé au moyen d'un deuxième galet de déviation 26, de manière à éviter le contact des câbles 12, 14 dans la zone de croisement.

La figure 3 correspond au dispositif de la figure 1 avec les trois poulies 16 ,18, 20 ayant les mêmes diamètres. La perte d'enroulement de chaque câble 12, 14 sur la poulie motrice 16 en regard de la poulie de guidage 18, 20 correspond à un secteur circulaire d'environ 30°, la zone d'adhérence étant alors de 120°.

Sur la figure 3bis, une augmentation de diamètre de la poulie motrice 16 par rapport à celui des deux poulies de guidage 18, 20 permet de réduire la perte d'enroulement des câbles 12, 14 à un secteur circulaire très inférieur à 30°.

Dans le cas du dispositif de la figure 2, la perte d'enroulement dépend de l'angle de positionnement imposé aux galets de déviation 24, 26, et de la distance séparant les galets de déviation 24, 26 des points de contact des câbles 12, 14 avec la poulie motrice 16. La perte d'enroulement des câbles 12, 14 sur la poulie motrice 16 est d'environ 30°. Pour que cette distance soit minimum, il est intéressant que le galet, dont le diamètre minimum est imposé par les règlementations, ou donné par les règles de l'effort, ait une largeur minimum au niveau de sa jante, de même que la poulie motrice, les flasques habituelles de ces deux organes tournants pouvant être avantageusement remplacées par des guidages fixes judicieusement placés pour éviter toute possibilité de déraillement.

La figure 4 montre l'association des deux dispositifs des figures 1 et 2 pour constituer le mécanisme d'entraînement 28 d'une installation de transport à deux câbles porteurs-tracteurs 12, 14. A la sortie du mécanisme 28, les deux câbles 12, 14 sont disposés dans un même plan, et sont entraînés en synchronisme par la poulie motrice 16 à double adhérence.

D'un côté de la poulie motrice 16 sont disposées la première et la deuxième poulies de guidage 18, 20, et de l'autre côté une troisième poulie de guidage 30 avec deux paires de galets de déviation 24, 26 ; 32, 34. La première paire de galets 24, 26 est associée à la poulie motrice 16, et la deuxième paire de galets 32, 34 est associée à la troisième poulie de guidage 30 agencée de manière que les câbles repartent parallèles.

La troisième poulie de guidage 30 peut également être constituée par une poulie motrice pour augmenter l'effet d'adhérence pour l'entraînement des câbles 12, 14. Cette motorisation complémentaire s'effectue bien entendu de façon coordonnée avec la poulie motrice 16, et à la même vitesse de rotation.

L'entraînement des câbles 12, 14 par le mécanisme d'entraînement 28 de la figure 4 s'effectue de la manière suivante :
le premier câble 12 rentre dans le mécanisme 28 en passant à droite sur la troisième poulie de guidage 30, les galets de déviation 34, 24, et en s'enroulant à gauche sur la poulie motrice 16, et autour de la première poulie de guidage 18.
Le deuxième câble 14 rentre dans le mécanisme 28 en s'enroulant autour de la deuxième poulie de guidage 20, et sur la partie droite de la poulie motrice 16, puis ressort après passage sur les galets de déviation 26, 32, et le côté gauche de la troisième poulie de guidage 30.

Le brin d'entrée du premier câble 12 est intercalé dans le même plan entre les brins d'entrée et de sortie du deuxième câble 14. Le brin de sortie du deuxième câble 14 est intercalé entre les brins d'entrée et de sortie du premier câble 12.

Sur les figures 5 et 6, le mécanisme d'entraînement 28 de la figure 4 est utilisé pour l'entraînement de deux câbles porteurs-tracteurs 12, 14 d'une télécabine entre deux stations, dont seule la station aval motrice 34 est représentée. Chaque câble 12, 14 forme une boucle sans fin s'étendant le long d'une voie montante et d'une voie descendante, les deux boucles parallèles s'étendant à un même niveau horizontal. Les véhicules accrochés aux câbles par des pinces d'accouplement débrayables ne sont pas représentés pour la clarté des dessins.

Les quatre poulies 16, 18, 20 et 30 sont montées sur une platine 36 fixe solidarisée à un châssis 38 de la station 34 par des moyens de support 40, 42. La poulie motrice 16 rotative est accouplée mécaniquement à un motoréducteur 44 qui l'entraîne en rotation, l'ensemble des poulies tournant dans le sens des flèches indiqué sur la figure 4.

Les première et deuxième poulies de guidage 18, 20 ont les mêmes diamètres, et la poulie motrice 16 est alignée avec la troisième poulie de guidage 30 selon la direction générale de la ligne. Les deux câbles 12, 14 sont entraînés parfaitement en synchronisme par la poulie motrice 16 sans intervention de moyens de réglage différentiels.

En référence à la figure 7, le mécanisme d'entraînement 128 des deux câbles porteurs-tracteurs 12, 14 est équipé de deux poulies motrices 100, 102 et d'une poulie 104 à double adhérence pour la régulation de vitesse des deux câbles 12, 14. Chaque poulie motrice 100, 102 est accouplée mécaniquement à un motoréducteur 106, 108. Le passage des deux câbles 12, 14 vers la poulie 104 à double adhérence s'effectue au moyen d'une ou deux paires de galets de déviation 112, 114 ; 116, 118.

Le galet de déviation est associé à la poulie motrice 102 de droite, et l'autre galet 112 de la première paire est associé à la poulie motrice 100 de gauche. La deuxième paire de galets 116, 118 est associée à la poulie 104 à double adhérence.

Le premier câble 12 rentre dans le mécanisme 128 en s'enroulant sur la partie droite de la poulie 104, passe sur les galets 118, 112 et s'enroule autour de la poulie motrice 100 de gauche.

Le deuxième câble 14 rentre dans le mécanisme 128 en s'enroulant autour de la poulie motrice 102 de droite, passe sur les galets 114, 112 et s'enroule sur la partie gauche de la poulie 104.

La distance externe de séparation des poulies motrices 100, 102 correspond à l'écartement des câbles extérieurs constitués par le brin d'entrée du deuxième câble 14, et le brin de sortie du premier câble 12.

La poulie 104 à double adhérence est montée sur un axe parallèle à celui des poulies motrices 100, 102, et présente un diamètre correspondant à l'écartement des câbles intérieurs, lesquels sont constitués par le brin d'entrée du premier câble 12 et le brin de sortie du deuxième câble 14.

L'enroulement des deux câbles 12, 14 sur la même poulie 104 à double adhérence permet de compenser d'éventuelles discordances de vitesse à la suite d'efforts différentiels entre les deux câbles 12, 14. La présence de la poulie 104 engendre une vitesse de défilement rigoureusement identique pour les deux câbles 12, 14.

Les poulies d'extrémités 100, 102 du mode de réalisation de la figure 7 sont des poulies motrices, "et la poulie 104 à double adhérence peur être soit folle, soit motrice en appoint aux poulies 100, 102, mais sans prétendre à pouvoir assurer seule le mouvement des deux câbles.

Concernant les moteurs électriques, dans le premier cas, l'un est maître, l'autre étant esclave, et dans le second cas, c'est avantageusement le moteur de la poulie à double adhérence 104 qui est maître, les deux autres moteurs des poulies 100, 102 étant esclaves.

## Revendications

1. Mécanisme d'entraînement d'une installation de transport à deux câbles (12, 14) tracteurs ou porteurs-tracteurs en boucle, sur lesquels sont accouplés en ligne des véhicules, ledit mécanisme (28, 128) comprenant un système de poulies sur lesquelles passent les deux câbles (12, 14) pour être déplacés en synchronisme,
**caractérisé en ce que** le mécanisme (28, 128) comporte une poulie (16, 104) à une seule gorge à double adhérence, commune aux deux câbles (12, 14) et coopérant avec le premier câble (12) sur une partie de sa périphérie, et avec le deuxième câble (14) sur une autre partie de sa périphérie, de manière à assurer des vitesses identiques des deux câbles (12, 14).

2. Mécanisme d'entraînement selon la revendication 1, **caractérisé en ce que** la poulie (104) à double adhérence du mécanisme (128) est une poulie folle ou faiblement motorisée par rapport à deux poulies motrices (100, 102) sur lesquelles passent les premier et deuxième câbles (12, 14) après croisement par des moyens de déviation.

3. Mécanisme d'entraînement selon la revendication 2, **caractérisé en ce que** les poulies motrices (100, 102) sont séparées extérieurement l'une de l'autre par une distance engendrant un encombrement transversal correspondant à l'écartement des brins de câbles extérieurs, et que la poulie (104) à double adhérence possède un diamètre correspondant à l'écartement des brins de câbles intérieurs.

4. Mécanisme d'entraînement selon la revendication 1, **caractérisé en ce que** la poulie (16) à double adhérence du mécanisme (28) est une poulie motrice accouplée à un motoréducteur (44), et coopérant avec une première et une deuxième poulies de guidage (18, 20), sur lesquelles passent respectivement les premier et deuxième câbles (12, 14) pour former chacun une trajectoire en S en passant sur la poulie (16) motrice.

5. Mécanisme d'entraînement selon la revendication 4, **caractérisé en ce que** la poulie motrice (16) possède un diamètre identique à celui de chaque poulie de guidage (18, 20).

6. Mécanisme d'entraînement selon la revendication 4, **caractérisé en ce que** la poulie motrice (16) présente un diamètre supérieur à celui de chaque poulie de guidage (18, 20) pour réduire la perte d'enroulement des câbles (12, 14) sur les parties correspondantes de la périphérie de la poulie motrice (16).

7. Mécanisme d'entraînement selon la revendication 1, **caractérisé en ce qu'**il comporte au moins un galet de déviation (24, 26, 112, 118) disposé d'un côté de la poulie (16, 104) à double adhérence pour dévier au moins l'un desdits câbles (12, 14) du plan de la poulie (16, 104) et permettre le croisement des deux câbles sans contact.

8. Mécanisme d'entraînement selon les revendications 4 et 6, **caractérisé en ce que** d'un côté de la poulie motrice (16) sont disposées la première et la deuxième poulies de guidage (18, 20), et du côté opposé une troisième poulie de guidage (30) associée à une ou deux paires de galets de déviation (24, 26; 32, 34), l'ensemble étant agencé pour entraîner les deux câbles (12, 14) en synchronisme.

9. Mécanisme d'entraînement selon l'une des revendications 1 à 8, **caractérisé en ce que** les zones d'enroulement desdits câbles sur la poulie à double adhérence (16, 104) constituent des segments circulaires distincts, inférieurs à 180°, et disposés symétriquement par rapport au plan médian diamétral de ladite poulie.

10. Installation de transport à deux câbles (12, 14) tracteurs ou tracteurs-porteurs, entraînés en synchronisme pour déplacer des véhicules accouplés aux deux câbles en ligne, installation équipée d'un mécanisme d'entraînement (28, 128) selon l'une quelconque des revendications précédentes,
**caractérisée en ce que** la poulie (16, 104) à double adhérence et le cas échéant les autres poulies de guidage (18, 20 30) ou poulies motrices (100, 102) sont agencées sur une platine (36) montée à inclinaison sur des moyens de support (40, 42) solidaires du châssis (38).

## Patentansprüche

1. Antriebsmechanismus einer Transportanlage mit zwei Zugseilen oder Trage-Zugseilen (12, 14) in einer Umlaufschleife, an welche Wagen in einer Reihe gekuppelt werden, wobei der genannte Mechanismus (28, 128) ein System von Rollen aufweist, auf denen die zwei Seile (12, 14) laufen, um synchron bewegt zu werden, **dadurch gekennzeichnet, dass** der Mechanismus (28, 128) eine Rolle (16, 104) mit einer einzigen Rille für doppeltes Anhaften aufweist, die beiden Seilen (12, 14) gemeinsam ist, wobei sie mit dem ersten Seil (12) auf einem Teil ihres Umkreises und mit dem zweiten Seil (14) zuf einem anderen Teil ihres Umkreises zusammenwirkt, um identische Geschwindigkeiten der beiden Seile (12, 14) zu gewährleisten.

2. Antriebsmechanismus nach Anspruch 1, **dadurch gekennzeichnet, dass** die Rolle (104) für doppeltes Anhaften im Mechanismus (128) eine frei drehende Rolle oder leicht motorisiert ist, im Vergleich mit zwei Antriebsrollen (100, 102), auf denen das erste und das zweite Seil (12, 14) laufen, nachdem sie sich mithilfe von Umlenkmitteln kreuzen.

3. Antriebsmechanismus nach Anspruch 2, **dadurch gekennzeichnet, dass** die Antriebsrollen (100, 102) einen Aussenabstand besitzen, der eine transversale Ausdehnung hervorruft, die dem Abstand der äusseren Seilenden entsprechen und dass die Rolle (104) für doppeltes Anhaften einen Durchmesser besitzt, der dem Abstand der inneren Seilenden entspricht.

4. Antriebsmechanismus nach Anspruch 1, **dadurch gekennzeichnet, dass** die Rolle (16) für doppeltes Anhaften im Mechanismus (28) eine Antriebsrolle ist, die an einen Untersetzungsmotor (44) gekuppelt ist, und mit einer ersten und einer zweiten Führungsrolle (18, 20) zusammenwirkt, auf denen jeweils das erste beziehungsweise das zweite Seil (12, 14) läuft, um jeweils eine Laufbahn in S-Form zu bilden, wenn sie über die Antriebsrolle (16) laufen.

5. Antriebsmechanismus nach Anspruch 4, **dadurch gekennzeichnet, dass** die Antriebsrolle (16) einen Durchmesser besitzt, der identisch mit demjenigen der beiden Führungsrollen (18, 20) ist.

6. Antriebsmechanismus nach Anspruch 4, **dadurch gekennzeichnet, dass** die Antriebsrolle (16) einen Durchmesser besitzt, der grösser ist als derjenige jeder einzelnen Führungsrolle (18, 20), um die Windungsverluste der Seile (12, 14) an den entsprechenden Teilen des Antriebsrollenumkreises (16) zu reduzieren.

7. Antriebsmechanismus nach Anspruch 1, **dadurch gekennzeichnet, dass** er wenigstens ein Umlenkteil (24, 26, 112, 118) aufweist, das auf einer Seite der Rolle für doppeltes Anhaften (16, 104) angeordnet ist, um wenigstens eines der Seile (12, 14) aus der Ebene der Rolle (16, 104) wegzuführen und das Kreuzen der zwei Seile kontaktlos zu ermöglichen.

8. Antriebsmechanismus nach den Ansprüchen 4 und 6, **dadurch gekennzeichnet, dass** die erste und die zweite Führungsrolle (18, 20) auf der einen Seite der Antriebsrolle (16) angeordnet sind, und auf der gegenüberliegenden Seite eine dritte Führungsrolle (30) verbunden mit einem oder zwei Paaren von Umlenkteilen (24, 26; 32, 34), wobei die Anordnung zum synchronen Führen der Seile (12, 14) eingerichtet ist.

9. Antriebsmechanismus nach einem der Ansprüche 1 bis 8, **dadurch gekennzeichnet, dass** die Windungszonen der genannten Seile auf der Rolle (16, 104) für doppeltes Anhaften getrennte Kreisabschnitte bilden, die kleiner als 180° sind und symmetrisch in Bezug auf die Durchmessermittelebene der genannten Rolle angeordnet sind.

10. Transportanlage mit zwei Zugseilen oder Trage-Zugseilen (12, 14), die synchron geführt werden, um Wagen zu bewegen, die in einer Reihe an die zwei Seile gekuppelt sind, wobei die Anlage mit einem Antriebsmechanismus (28, 128) nach irgendeinem der vorigen Ansprüche ausgerüstet ist, **dadurch gekennzeichnet, dass** die Rolle (16, 104) für doppeltes Anhaften und gegebenenfalls die Führungsrollen (18, 20, 30) oder Antriebsrollen (100, 102) auf einer Platte (36) eingerichtet sind, die mit einer Neigung an Halterungen (40, 42) befestigt ist, die Teil des Chassis (38) sind.

## Claims

1. Drive mechanism of a transport installation with two looped traction or carrier-traction cables (12, 14) whereon vehicles are engaged on-line, said mechanism (28, 128) comprising a system of sheaves whereon the two cables (12, 14) run to be moved in synchronism,
**characterized in that** the mechanism (28, 128) comprises a single-groove sheave (16, 104) with double adhesion common to the two cables (12, 14) and operating in conjunction with the first cable (12) over a part of its periphery and with the second cable (14) over another part of its periphery so as to ensure that the running speeds of the two cables (12, 14) are identical.

2. Drive mechanism according to claim 1, **characterized in that** the sheave (104) with double adhesion of the mechanism (128) is an idler sheave or is weakly motorised in comparison with two drive sheaves (100, 102) whereon the first and second cables (12, 14) run after crossing by diverting means.

3. Drive mechanism according to claim 2, **characterized in that** the drive sheaves (100, 102) are externally separated from one another by a distance generating a transverse dimension corresponding to the distance separating the external cable strands, and that the sheave (104) with double adhesion has a diameter corresponding to the distance separating the internal cable strands.

4. Drive mechanism according to claim 1, **characterized in that** the sheave (16) with double adhesion of the mechanism (28) is a drive sheave coupled to a geared motor (44) and operating in conjunction with a first and second guide sheave (18, 20) whereon the first and second cables (12, 14) respectively run to each form an S-shaped trajectory passing over the drive sheave (16).

5. Drive mechanism according to claim 4, **characterized in that** the drive sheave (16) has an identical diameter to that of each guide sheave (18, 20).

6. Drive mechanism according to claim 4, **characterized in that** the drive sheave (16) presents a larger diameter than that of each guide sheave (18, 20) to reduce the loss of winding of the cables (12, 14) on the corresponding parts of the periphery of the drive sheave (16).

7. Drive mechanism according to claim 1, **characterized in that** it comprises at least one diverting roller (24, 26, 112, 118) arranged on one side of the sheave with double adhesion (16, 104) to divert at least one of said cables (12, 14) from the plane of the sheave (16, 104) and to enable crossing of the two cables to take place without contact.

8. Drive mechanism according to claims 4 and 6, **characterized in that** the first and second guide sheaves (18, 20) are fitted on one side of the drive sheave (16) and a third guide sheave (30) associated to one or two pairs of diverting rollers (24, 26; 32, 34) is fitted on the opposite side of the drive sheave, the assembly being arranged so as to drive the two cables (12, 14) in synchronism.

9. Drive mechanism according to one of the claims 1 to 6, **characterized in that** the winding zones of said cables on the sheave with double adhesion (16, 104) constitute distinct circular segments, smaller than 180°, arranged symmetrically with respect to the diametral mid-plane of said sheave.

10. Transport installation with two traction or carrier-traction cables (12, 14) driven in synchronism to move vehicles coupled to the two cables on-line, installation equipped with a drive mechanism (28, 128) according to any one of the foregoing claims,
**characterized in that** the sheave with double adhesion (16, 104) and other guide sheaves (18, 20, 30) or drive sheaves (100, 102) if any, are arranged on a mounting plate (36) mounted inclined on support means (40, 42) fixedly secured to the frame (38).
